# EUROPÄISCHE PATENTSCHRIFT

(11) **EP 1 692 981 B1**
(45) Veröffentlichungstag und Bekanntmachung des Hinweises auf die Patenterteilung: **31.10.2007**
(21) Anmeldenummer: 05405708.8
(22) Anmeldetag: 20.12.2005
(51) Int. Cl.: A47F 5/08

(54) **Vorrichtung zum Aufhängen von Artikeln oder zur Halterung einer Ablage**
Device for hanging articles or for supporting a shelf
Dispositif pour suspendre des articles ou pour la fixation d une étagère

(30) Priorität: 19.02.2005 DE 202005002738 U
(43) Veröffentlichungstag der Anmeldung: 23.08.2006
(73) Patentinhaber: Visplay International AG, 4132 Muttenz (CH)
(72) Erfinder: Walter, Herbert, 79379 Müllheim (DE)
(74) Vertreter: Ullrich, Gerhard

(56) Entgegenhaltungen:
- EP-A- 1 082 923
- EP-A- 1 195 117
- WO-A-01/43600
- DE-A1- 10 306 002
- GB-A- 2 346 797

## Beschreibung

### Anwendungsgebiet der Erfindung

Die Erfindung betrifft eine Vorrichtung zum Aufhängen von Artikeln oder zur Halterung einer Ablage. Die Vorrichtung besteht aus einem Trägerprofil, das in eine Tragstruktur, z.B. ein Paneel, eingesetzt ist, und einem Warenträger in Gestalt eines Tragarms oder eines Tablars, die in das Trägerprofil einsteckbar sind. Derartige Vorrichtungen sind Ausstattungen des Ladenbaus.

### Stand der Technik

Aus der WO 01/43 599 A1 ist eine bewährte Vorrichtung des hier relevanten Typs bekannt, die für höhere Belastungen ausgelegt ist. Die EP 1 082 923 A2 offenbart eine Wandprofilleiste mit einem Aufnahmeschlitz, in den sich Träger mit einer einschwenkenden Bewegung einhängen lassen.

### Aufgabe der Erfindung

Der Erfindung liegt die Aufgabe zugrunde, in Weiterentwicklung der vorbekannten Systeme, eine Vorrichtung zu schaffen, welche Tragarme und Tablare aufnehmen kann, für unterschiedliche Einbausituationen anwendbar ist und in Gestalt einer Einzelschiene sowie eines ein- und zweiseitigen Paneelelements zur Verfügung steht.

### Übersicht über die Erfindung

Die Vorrichtung zum Aufhängen von Artikeln oder zur Halterung einer Ablage basiert auf einem Trägerprofil, das eine von aussen zugängliche, als längslaufende Nut mündende Passage aufweist und in eine Tragstruktur einsetzbar ist, sowie einem Tragarm mit einer vorn angeordneten Konsole, die mit einem Zungenabschnitt frei endet. Im Endzustand des in das Trägerprofil eingehängten Tragarms greift der Zungenabschnitt arretiert in die Passage ein. Eine Passage wird von einem unteren Steg und einem oberen Steg horizontal begrenzt und endet in der Tiefe an einem Wandsteg. Im unteren Steg liegt eine erste Nut, die zur Passage hin offen ist und der Aufnahme einer Rutschsicherung dient. Im oberen Steg ist eine zweite Nut als sich nach oben erstreckende Hinterschneidung vorhanden, in welcher der Zungenabschnitt im arretierten Endzustand eingreift. Die zweite Nut liegt im Bereich der halben Tiefe der Passage über der ersten Nut, und der Zungenabschnitt ist zur Spitze hin aufwärts gekrümmt.

Nachfolgend werden spezielle Ausführungsformen der Erfindung definiert: Das Zentrum der zweiten Nut liegt mit Versatz zur Mündung der Passage vor dem Zentrum der ersten Nut. Vom oberen Steg unterläuft eine Haltenase den hinteren Bereich der zweiten Nut. Vom oberen Steg ist vor den Wandsteg eine zweite Auflage ausgebildet. Auf dem unteren Steg befindet sich nahe der Mündung der Passage eine erste Auflage. In die Passage ist der Kantenbereich eines Tablars einschiebbar, das sich eingeschoben an den Auflagen abstützt, wobei das Herausziehen durch die Rutschsicherung gehemmt wird. An den Wandsteg angrenzend erstreckt sich von der Passage in den oberen Steg eine dritte Nut.

Das Trägerprofil kann als Einzelschiene mit einer Passage vorgesehen sein. Der Wandsteg ist mittlerer Teil eines senkrecht zur Passage stehenden Flanschs, der sich nach unten und nach oben mit einem jeweiligen Flügel verlängert. Die Mündung der Passage ist von Fortsätzen der Stege umgeben. Vom Übergang erstreckt sich zwischen dem oberen Steg und dem zugehörigen Fortsatz ein senkrechter Anschlag.

Alternativ kann das Trägerprofil als einseitiges Paneelelement mit mehreren, nach einer Seite mündenden Passagen vorgesehen sein. Die Stege gehen an der Mündung der Passagen in Frontwände über, die sich jeweils zur nächsten Passagen an den dort nächstliegenden Steg anschliessen, ausgenommen der zuoberst und zuunterst am Paneelelement vorhandene Steg, wo Anschlusskonturen für die Verbindung mit einem nächsten gleichen Paneelelement vorhanden sind. Die oberste Rückwand verlängert sich mit einem Flügel zu einem Flansch. Das Paneelelement weist Schraubkanäle auf. Als oberer Abschluss ist für das einseitige Paneelelement ein Abdeckelement vorgesehen.

In einer weiteren Alternative ist das Trägerprofil als zweiseitiges Paneelelement mit mehreren, paarweise nach beiden Seiten mündenden Passagen vorgesehen.

Die Stege gehen an der Mündung der Passagen in Frontwände über, die sich jeweils zur nächsten Passagen an den dort nächstliegenden Steg anschliessen, ausgenommen der zuoberst und zuunterst am Paneelelement vorhandene Steg, wo Anschlusskonturen für die Verbindung mit einem nächsten gleichen Paneelelement vorhanden sind. Auch dieses Paneelelement weist Schraubkanäle auf. Als oberer Abschluss für das zweiseitige Paneelelement ist ein Abdeckelement vorhanden.

Die Konsole eines in das Trägerprofil eingehängten Tragarms stützt sich mit dem Zungenabschnitt auf der ersten Auflage ab, während die Konsole mit einem Anschlag auf den Frontwänden oder auf der Frontseite eines an die Einzelschiene angefügten Paneels aufsetzt.

### Kurzbeschreibung der beigefügten Zeichnungen

Es zeigen:
- Figur 1A: ein Präsentationsgestell als Tafel mehrzeilig mit einem Trägerprofil in Form von Einzelschienen versehen, in welche verschieden konfigurierte Tragarme und Tablare eingesetzt sind, in Perspektivansicht;
- Figur 1B: ein Präsentationsgestell als Tafel flächig mit Trägerprofilen in Form einseitiger Paneelelemente versehen, in welche Tragarme und Tablare eingesetzt sind, in Perspektivansicht;
- Figur 1C: ein Präsentationsgestell als fahrbare Gondel flächig mit Trägerprofilen in Form zweiseitiger Paneelelemente versehen;
- Figur 2A: das Trägerprofil als Einzelschiene aus Figur 1A mit einem Endstück versehen, in Perspektivansicht;
- Figur 2B: die Einzelschiene im vergrösserten Querschnitt auf der Linie B-B gemäss Figur 2A;
- Figur 3A: das Trägerprofil als einseitiges Paneelelement aus Figur 1 B, in Perspektivansicht;
- Figur 3B: ein Paneelelement gemäss Figur 3A, im vergrösserten Querschnitt;
- Figur 3C: ein Abdeckelement für das einseitige Paneelelement gemäss Figur 3A, in Perspektivansicht;
- Figur 3D: das Abdeckelement gemäss Figur 3C, im vergrösserten Querschnitt;
- Figur 3E: den oberen Bereich des einseitigen Paneelelements gemäss Figur 3A mit aufgesetztem Abdeckelement gemäss Figur 3C, im Querschnitt;
- Figur 4A: das Trägerprofil als zweiseitiges Paneelelement aus Figur 1C, in Perspektivansicht;
- Figur 4B: das Paneelelement gemäss Figur 4A, im vergrösserten Querschnitt;
- Figur 4C: ein Abdeckelement für das zweiseitige Paneelelement gemäss Figur 4A, in Perspektivansicht;
- Figur 4D: das Abdeckelement gemäss Figur 4C, im vergrösserten Querschnitt;
- Figur 4E: den oberen Bereich des zweiseitigen Paneelelements gemäss Figur 4A mit aufgesetztem Abdeckelement gemäss Figur 4C, im Querschnitt;
- Figur 5A: einen Tragarm mit Konsole und geradem Stangenteil aus Figur 1A, in Perspektivansicht;
- Figur 5B: die Konsole mit dem Ansatz des Stangenteils aus Figur 5A, in gewechselter Perspektive;
- Figur 5C: die Anordnung gemäss Figur 5B, in Seitenansicht;
- Figur 5D: einen Tragarm mit Konsole und schrägem Stangenteil aus Figur 1A, in Perspektivansicht;
- Figur 5E: einen Tragarm mit Konsole und gestuftem Stangenteil aus Figur 1A, in Perspektivansicht;
- Figur 5F: einen Tragarm mit Konsole und geschlauftem Stangenteil aus Figur 1A in Perspektivansicht;
- Figur 5G: einen Tragarm als Rahmen ausgebildet aus Figur 1A, mit zwei gebogenen Stangenteilen, einer daran befestigten Querstange und Konsolen an den freien Enden der Stangenteile, in Perspektivansicht;
- Figur 6A: ein Flachtablar aus Figur 1A, in Perspektivansicht;
- Figur 6B: ein Muldentablar aus Figur 1A, in Perspektivansicht;
- Figuren 7A bis 8B: das Funktionsprinzip der Vorrichtung mit der Einzelschiene als Trägerprofil gemäss Figur 2A in den drei charakteristischen Stellungsphasen;
- Figur 7A: erste Stellungsphase: die Annäherung eines Tragarms gemäss Figur 5A und eines Flachtablars gemäss Figur 6A an die Einzelschiene, mit schräg abgesenkter Konsole bzw. schräg abgesenktem Kantenbereich;
- Figur 7B: zweite Stellungsphase: die Anordnung gemäss Figur 7A mit schräg in die Einzelschiene eingreifender Zunge bei abgesenktem Tragarm;
- Figur 7C: das vergrösserte Detail X2 aus Figur 7B
- Figur 7D: dritte Stellungsphase: die Anordnung gemäss Figur 7A mit in die Einzelschiene eingreifender Zunge, in Endstellung bei im Prinzip waagerechtem Tragarm;
- Figur 7E: das vergrösserte Detail X3 aus Figur 7D;
- Figur 8A: die Anordnung gemäss Figur 7A mit in die Einzelschiene eingeschobenem Kantenbereich, in Endstellung bei im Prinzip waagerechtem Flachtablar;
- Figur 8B: das vergrösserte Detail X4 aus Figur 8A;
- Figur 9A: das vergrösserte Detail X1 aus Figur 1A, mit Sicht auf die Schnittlinie A-A;
- Figur 9B: das vergrösserte Detail X5 aus Figur 9A;
- Figur 9C: das vergrösserte Detail X6 aus Figur 9A;
- Figur 10A: zwei zweiseitige Paneelelemente gemäss Figur 4A und ein Abdeckelement gemäss Figur 4C, zusammengesetzt und von beiden Seiten auf gleicher Höhe mit je einem Tragarm gemäss Figur 5A und einem Flachtablar gemäss Figur 6A bestückt;
- Figur 10B: das vergrösserte Detail X7 aus Figur 10A;
- Figur 10C: das vergrösserte Detail X8 aus Figur 10A; und
- Figur 10D: das vergrösserte Detail X9 aus Figur 10A.

### Ausführungsbeispiel

Mit Bezug auf die beiliegenden Zeichnungen erfolgt nachstehend die detaillierte Beschreibung von Ausführungsbeispielen zur erfindungsgemässen Vorrichtung mit für die Praxis variierten Ausstattungen.

Für die gesamte weitere Beschreibung gilt folgende Festlegung. Sind in einer Figur zum Zweck zeichnerischer Eindeutigkeit Bezugsziffern enthalten, aber im unmittelbar zugehörigen Beschreibungstext nicht erläutert, so wird auf deren Erwähnung in vorangehenden oder nachfolgenden Figurenbeschreibungen Bezug genommen. Im Interesse der Übersichtlichkeit wird auf die wiederholte Bezeichnung von Bauteilen in weiteren Figuren zumeist verzichtet, sofern zeichnerisch eindeutig erkennbar ist, dass es sich um "wiederkehrende" Bauteile handelt.

### Figur 1A

Das Präsentationsgestell 6 hat hier die Form einer Tafel **60,** welche in mehreren Zeilen mit einem Trägerprofil **1** in Gestalt von Einzelschienen bestückt ist, die auf der Rückseite **601** befestigt sind und von der Frontseite **600** mit Tragarmen 7 verschiedenster Konfiguration und Tablaren **8 -** hier Flachtablare **81 -** behangen werden können. Die Einzelschienen **1** sind in in die Tafel **60** eingebrachte Nuten **602,** welche sich hier nicht bis zu den Aussenkanten erstrecken, eingefügt. Zum Einhängen in die Einzelschienen **1** sind die Tragarme **7** mit einer Konsole **70** versehen. In der obersten Zeile besitzen die beiden gezeigten Tragarme **7** ein schräges Stangenteil **72,** während die Tragarme **7** darunter gerade Stangenteile **71** haben. In der nächsten Zeile werden abgestufte Stangenteile **73** verwendet, auch kommt ein Rahmen **75** zum Einsatz, der aus zwei gebogenen Stangenteilen **78** und einer Querstange **79** besteht. In weiteren Zeilen ist jeweils ein Flachtablar **81** eingeschoben.

### Figur 1B

Dieses Präsentationsgestell **6** besteht im wesentlichen ebenfalls aus einer Tafel **60,** welche über eine flächige Ausnehmung **603** mit Trägerprofilen **2** in Form von einseitigen Paneelelementen versehen ist. Auch in die Paneelelemente **2** lassen sich von der Frontseite **600** Tragarme **7** und Tablare **8** einhängen, hier gezeigt mit geschlauften Stangenteilen **74** bzw. in Gestalt von Muldentablaren **82.**

### Figur 1C

Eine nächste Variante des Präsentationsgestells **6** ist als fahrbare Gondel mit einem Podest **61,** das auf Bodenelementen **617** ruht - hier Rollen -, beschaffen. Senkrecht auf dem Podest **61** ist eine Fläche mit Trägerprofilen **3** in Form zweiseitiger Paneelelemente aufgebaut, die von einem Rahmen **618** umfasst wird. Die zweiseitigen Paneelelemente **3** können von Front- und Rückseite **600,601** mit Tragarmen **7** und Tablaren **8** ausgestattet werden.

### Figuren 2A und 2B

Eine Einzelschiene **1** hat zunächst einen plattenartigen Flansch **10,** der sich in einen oberen Flügel **103,** eine sich davon fortsetzende Rückwand **104,** sowie einen sich daran anschliessenden unteren Flügel **102** gliedern lässt, und die im Prinzip ebene Rückseite **101** aufweist. Von der Rückwand **104** in Richtung Frontseite **100** erstrecken sich senkrecht ein unterer und oberer Steg **11,12** zwischen denen eine nach vorn offene Passage **13** liegt. Der untere Steg **11** schliesst vorn mit dem unteren Fortsatz **110** ab, der innerlich eine erste Auflage **A1** bietet. Der obere Steg **12** endet mit dem oberen Fortsatz **120.** Zwischen den Fortsätzen **110,120** mündet die Passage **13.** Im unteren Steg **11** ist eine erste Nut **111** vorhanden, um darin eine Rutschsicherung **119,** vorzugsweise ein Gummiprofil, aufzunehmen.

Angrenzend an die Rückwand **104** befindet sich im oberen Steg **12** eine aufwärts gerichtete dritte Nut **123,** der eine zum unteren Steg **11** hin versetzte zweite Auflage **A2** voran steht. Weiter in Richtung oberem Fortsatz **120** liegt vor der zweiten Auflage **A2** eine dorthin weisende Haltenase **124,** vor der sich die zweite Nut **122** befindet, die sich über die Haltenase **124** ausdehnt. Am Übergang zwischen dem oberen Steg **12** und dem oberen Fortsatz **120** zweigt ein nach oben gerichteter Anschlag **121** ab. In den Flügeln **102,103** sind für die Befestigung der Einzelschiene **1** systematisch Löcher 105 angeordnet. Für den Randabschluss an der Einzelschiene **1** ist ein Endstück **115,** mit Rippen **116** einem Bogensegment **117** und einer Lasche **118** vorgesehen. Im montierten Zustand überbrückt das Bogensegment **117** die Fortsätze **110,120,** die Lasche **118** kommt auf den oberen Steg **12** zu liegen und die Rippen **116** ragen in den Auslauf der in die Tafel **60** eingebrachten Nut **602** hinein.

### Figuren 3A und 3B

Das einseitige Paneelelement **2** besitzt zunächst die funktional identischen Konturen, wie die Einzelschiene **1,** nämlich einen unteren Steg **21** mit der ersten Nut **211** zur Aufnahme der Rutschsicherung **119** und der ersten Auflage **A1** sowie den oberen Steg **22** mit der dritten Nut **223,** der zweiten Auflage **A2,** der Haltenase **224** und der zweiten Nut **222.** Zwischen den Stegen **21,22** erstreckt sich die nach vorn offene Passage **23,** welche an der Rückwand 204 endet. An der Mündung der Passage **23** zweigt von den Stegen **21,22** senkrecht jeweils eine Frontwand **24** ab, die sich zum nächstgelegenen Steg **22,21** der benachbarten Passage **23** erstreckt. Beidseits der mündenden Passage **23** ist in der Frontwand **24** eine Dekolinie **240** vorgesehen, die ausschliesslich optisch-ästhetische Funktion hat.

Abweichend ist die Situation an der obersten Passage **23.** Der obere Steg **22** an der obersten Passage **23** endet mit einem Fortsatz **220,** von dem sich aufwärts ein Anschlag **221** erstreckt, an dessen freien Ende eine Hakenkontur **225** vorgesehen ist. Von der Rückwand **204** setzt sich aufwärts ein Flügel **203** fort, der den Flansch **20** bildet. Auf der Seite der Stege **21,22** verläuft auf dem Flügel **203** eine horizontale Kerblinie **205** als Markierung zum Anbringen von Löchern **206** für die Befestigung des Paneelelements **2.** Unterhalb des unteren Stegs **21** ist ein axialer Schraubkanal **25** vorhanden.

Abweichend ist die Situation ebenfalls an der untersten Passage **23.** Oberhalb des oberen Stegs **22** gibt es einen weiteren axialen Schraubkanal **25.** Die sich vom unteren Steg **21** abwärts erstreckende Frontwand **24** endet frei mit einer seitlichen Nase **241,** der eine identische Dekolinie **240** gegenüber liegt. Unterhalb des unteren Stegs **21** zweigt von der Frontwand **24** ein paralleler Kanalsteg **260** ab, wobei die Stege **21,260** einen lateralen Schraubkanal **26** bilden. Im Abstand zum Kanalsteg **260** zweigt von der Frontwand **24** ein abwärts gerichteter L-Schenkel **242** ab, der mit einer auf die Frontwand **24** gerichteten Nase **245** endet, wobei der L-Schenkel **242** einen Innenraum **243** umschliesst.

Werden zwei Paneelelemente **2** übereinander zusammengesetzt, so setzt die seitliche Nase **241** des oberen Paneelelements **2** auf dem oberen Fortsatz **220** des unteren Panelelements **2** auf. Zugleich ragt der Anschlag **221** des unteren Paneelelements **2** in den Innenraum **243** des oberen Paneelelements **2** hinein, wobei dessen Nase **247** von der unteren Hakenkontur **225** übergriffen wird. Der Flügel **203** des unteren Paneelelements **2** endet nahe dem freien Ende des Kanalstegs **260** des oberen Panelelements **2.** Damit ergibt sich ein kontinuierlicher Übergang zwischen zusammengefügten Paneelelementen **2.**

### Figuren 3C bis 3E

Für das einseitige Paneelelement **2** gibt es ein Abdeckelement **4** zum Überkapseln der oberhalb der obersten Passage **23** gelegenen Profilpartie, die sich im Prinzip über die Höhe des Stegs **22** und des Flügels **203** erstreckt. Das Abdeckelement **4** besteht im wesentlichen aus der Frontwand **44** mit ihren Dekolinien **440** und dem von der Frontwand **44** oben abgehenden Dachschenkel **42,** der mit einem abwärts gerichteten Flügel **43** frei endet. Die Frontwand **44** des Abdeckelements **4** ist in Mass und Aussehen zur Frontwand **24** des Paneelelements **2** identisch. Äquivalent zu den Konturen **241-243** und **245** an der untersten Frontwand **24** des Paneelelements **2** besitzt die Frontwand **44** eine Nase **442,** einen L-Schenkel **42,** der einen Innenraum **421** umschliesst und mit der Nase **425** frei endet.

Im Zustand des auf das Paneelelement **2** aufgesetzten Abdeckelements **4** sitzt dessen Nase **442** auf dem oberen Fortsatz **220** auf und der Anschlag **221** ragt in den Innenraum **421** hinein, wobei die Hakenkontur **225** die Nase **425** übergreift. Zugleich setzt der Flügel **43** des Abdeckelements **4** senkrecht fluchtend auf den Flügel **203** des Paneelelements **2** auf.

### Figuren 4A und 4B

Das zweiseitige Paneelelement **3** besitzt funktional identische Konturen, wie die Einzelschiene **1** und das einseitige Paneelelement **2,** nämlich einen verlängerten unteren Steg **31** und oberen Steg **32,** den H-förmig ein Mittelsteg **37** verbindet, der jetzt die Funktion der Rückwand **204** vom einseitigen Paneelelement **2** übernimmt und die Tiefe der von beiden Seiten auf gleicher Höhe hinein führenden Passagen **33** begrenzt. Zur Vertikalen durch alle Mittelstege **37** ist das Paneelelement **3** symmetrisch aufgebaut. Jede Passage **33** hat einen Innenraum mit am unteren Steg **31** vorhandenen ersten Nut **311** und erster Auflage **A1,** während sich am oberen Steg **32** angrenzend an den Mittelsteg **37** die dritte Nut **323,** davor die zweite Auflage **A2,** die Haltenase **324** und die zweite Nut **322** befinden.

An den gegenüber liegenden Mündungen der mittleren Passagen **33** zweigt von den Stegen **31,32** senkrecht jeweils eine Frontwand **34** ab, die sich zum nächstgelegenen Steg **32,31** der benachbarten Passagen **33** erstreckt. Beidseits jeder mündenden Passage **33** ist in der Frontwand **34** zu ästhetischem Zweck eine Dekolinie **340** vorgesehen.

Am obersten Passagenpaar **33** ist die Situation abweichend. Der obere Steg **32** endet nach beiden Seiten jeweils mit einem oberen Fortsatz **320,** von denen sich aufwärts jeweils ein Anschlag **321** erstreckt, an dessen freien Enden die Hakenkontur **325** vorgesehen ist. Unterhalb des unteren Stegs **31** und des Mittelstegs **37** ist ein axialer Schraubkanal **35** vorhanden. Verschieden ist die Situation ebenfalls am untersten Passagenpaar **33.** Unterhalb des unteren Stegs **31** und des Mittelstegs **37** befindet sich ein weiterer axialer Schraubkanal **35.** Die beiden sich vom unteren Steg **31** abwärts erstreckenden Frontwände **34** enden frei je mit einer seitlichen Nase **341,** der eine identische Dekolinie **340** gegenüber liegt. Im Abstand zum unteren Steg **31** zweigt von jeder Frontwand **34** ein abwärts gerichteter L-Schenkel **342** ab, der mit einer auf die jeweils benachbarte Frontwand **34** gerichteten Nase **345** endet, wobei jeder L-Schenkel **342** einen Innenraum **343** umschliesst.

### Figur 4C bis 4E

Für das zweiseitige Paneelelement **3** ist ein Abdeckelement **5** zum Überkapseln der oberhalb des obersten Passagenpaars **33** gelegenen Profilpartie, die sich im Prinzip über die Höhe des Stegs **32** und der Anschläge **321** erstreckt. Das Abdeckelement **5** besteht im wesentlichen aus den beiden Seitenwänden **54** mit ihren Dekolinien **540** und der oben überbrückenden Dachwand **52.** Die Frontwände **54** des Abdeckelements **5** sind in Dimension und Erscheinung zu den Frontwänden **34** des Paneelelements **3** identisch. Äquivalent zu den Konturen **341-343** und **345** an den untersten Frontwänden **34** des Paneelelements **3** besitzt jede Seitenwand **54** eine Nase **542,** einen L-Schenkel **52,** der einen Innenraum **521** umschliesst und mit der Nase **525** frei endet. Bei auf das Paneelelement **3** aufgesetztem Abdeckelement **5** sitzt jeweils eine der beiden Nasen **542** auf einem der beiden oberen Fortsätze **320** auf und ein Anschlag **321** ragt in den zugehörigen Innenraum **521** hinein, wobei die Hakenkonturen **325** die Nasen **525** übergreifen.

### Figuren 5A bis 5C

Ein Tragarm **7** besteht im wesentlichen aus der zum Einhängen in die Passagen **13,23,33** der Trägerprofile **1,2,3** bestimmten Konsole **70** sowie dem sich davon in den Raum erstreckenden Stangenteil **71,** das im hiesigen ersten Beispiel gerade ist und auf der Oberseite des freien Endes einen üblichen Stopper **77** aufweist. Das Stangenteil **71** könnte aus Rohrmaterial gefertigt sein. Die Konsole **70** strukturiert sich in eine blockförmige Basis **700** an die einerseits das Stangenteil **71** ansetzt, während gegenüber liegend eine aufwärts gebogene Zunge **701** vorhanden ist, die zuvorderst eine Sicherungsnase **702** hat. Am Übergang zwischen der Zunge **701** und der Basis **700** befindet sich an der Oberseite eine Erhebung **703,** und von der Unterseite des Übergangs erstreckt sich ein die Basis **700** überragender Anschlag **706.**

### Figuren 5D bis 6B

In dieser Figurenfolge sind mit typischen Stangenteilen verschieden konfigurierte Tragarme **7** sowie zwei Formen von Tablaren **8** näher gezeigt.

Figur 5D: Der Tragarm **7** hat ein aus der Konsole **70 -** mit den zuvor beschriebenen Merkmalen - winklig austretend, nach unten gebogenes Stangenteil **72** mit mehreren Stoppern **77** auf der Oberseite um z. B. aufgehängte Kleiderbügel auf Abstand zu halten.

Figur 5E: Der Tragarm **7** hat ein Stangenteil **73,** das etwa auf seiner mittleren Länge gestuft gebogen ist.

Figur 5F: Bei diesem Tragarm **7** erstreckt sich von der verbreiterten Konsole **70** ein geschlauftes Stangenteil **74.**

Figur 5G: Hier ist der Tragarm **7** komplexer beschaffen, d.h. zwei parallel angeordnete Stangenteile **78** sind an den Enden, welche den angebrachten Konsolen **70** gegenüberliegen mit einer Querstange **79** überbrückt, wobei die Stangenteile **78** nahe der Querstange **79** eine Aufwärtsbiegung haben.

Figur 6A: In der einfachsten Form ist das Tablar **8** als Flachtablar **81** ausgebildet und hat einen Kantenbereich **80,** der sich in die Passagen **13,23,33** einschieben lässt. Der Kantenbereich **80** endet frontal mit der Vorderkante **800.** Bei gleichmässiger Beschaffenheit des Flachtablars **81** sind abhängig von dessen Grösse und Belastung alle Kantenbereiche zum Einschieben in die Passagen **13,23,33** geeignet.

Figur 6B: Durch seitliche Hochbiegungen ist dieses Tablar **8** als Muldentablar **82** gestaltet, das mit einem seitlich frei geschnittenen Kantenbereich **80** versehen ist der längs an der Vorderkante **800** endet.

### Figur 7A

Beim Einhängen eines Tragarms **7** mit der voranstehenden Zunge **701** an der Konsole **70** oder eines Flachtablars **81** mit dem vorderen Kantenbereich **80** in ein Trägerprofil **1,** wird von einer ersten Stellungsphase als Annäherung ausgegangen. Die Passage **13** des in ein Gestell **6 -** hier eine Tafel **60 -** eingesetzten Trägerprofils **1,** gegenwärtig als Einzelschiene, ist von der Frontseite **600** her zugänglich. Das Trägerprofil **1** sitzt mit seinem Flansch **10** auf der Tafelrückseite **601** auf und ist mit Schrauben **9** gesichert. Die Stege **11,12** mit den sich davon erstreckenden Fortsätzen **110,120** kommen in einer passend geformten Nut **602** in der Tafel zu liegen, wobei die Passage **13** etwa bündig auf der Frontseite **600** mündet. Zum Einhängen des Tragarms **7,** d.h. der Konsolenzunge **701,** in die Passage **13** bringt man den Tragarm **7** in eine Schräglage, so dass die Konsole **70** abgesenkt ist, während das Stangenteil **71** zum freien Ende hin gegenüber der Horizontalen aufsteigt. Obwohl nicht zwingend, wird das Einschieben in die Passage **13** aber erleichtert, wenn man das Flachtablar **81** ebenfalls etwas anstellt und der Kantenbereich **80** dadurch etwas nach unten geneigt ist.

### Figuren 7B und 7C

In der zweiten Stellungsphase ist die Zunge **701** maximal in die Passage **13** eingeschoben, wobei sich der Tragarm **7** in verminderter Schräglage befindet, und die Spitze der Zunge **701** beginnt in die zweite Nut **122** einzufahren. Die Zunge **701** sitzt auf der Auflage **A1** auf, der Anschlag **706** jedoch hat noch keine Berührung mit der Frontseite **600.** Beim Einsetzen eines Tragarms **7** mit Konsole **70** haben die in der ersten Nut **111** liegende Rutschsicherung **119** und die zweite Auflage **A2** keine Funktion. Die zur Rückwand **104** benachbarte dritte Nut **123** stellt für die davor befindliche zweite Auflage **A2** lediglich momentan einen Freischnitt dar und ist für zukünftige Optionen vorgesehen.

### Figuren 7D und 7E

In der dritten Stellungsphase hat man den Tragarm **7** auf die Horizontale abgeschwenkt, wodurch die Spitze der Zunge **701** maximal in die zweite Nut **122** eingefahren ist, die Zunge **701** sich deutlicher auf der ersten Auflage **A1** abstützt und der Anschlag **706** jetzt auf der Frontseite **600** aufsetzt. Das Entfernen des Tragarms **7** aus der Passage **13** geschieht in rückläufiger Weise und beginnt daher mit dem Überführen in die Schräglage, wobei die zuvorderst an der Zunge **701** vorhandene Sicherungsnase **702** an der in die Nut **122** seitlich hinein ragenden Haltenase **124** vorbei geführt werden muss. Die Sicherungsnase **702** stellt ein Hindernis gegen unbeabsichtigtes Aushängen des Tragarms **7** durch Anstossen von unten dar.

### Figuren 8A und 8B

Dieses Figurenpaar veranschaulicht die Endstellung eines mit seinem Kantenbereich **80** in die Passage **13** eingeschobenen Flachtablars **81.** Hierbei stösst die Vorderkante **800** von innen an die Rückwand **104,** unten setzt der Kantenbereich **80** auf die erste Auflage **A1** auf, zugleich wird durch Anschlagen der Oberseite des Kantenbereichs **80** an die zweite Auflage **A2** das Flachtablar **81** in der Horizontalen gehalten. Der Reibschluss an den Auflagen **A1,A2** und an der in der ersten Nut **111** eingebetteten Rutschsicherung **119** verhindert ein leicht gängiges Herausziehen des Flachtablars **81** aus der Passage **13.** Will man das Flachtablar **81** aus der Passage **13** entfernen, empfiehlt sich zur Verminderung der Reibung das in den Raum ragende Ende des Flachtablars **81** anzuheben, so dass sich die Kontaktflächen zwischen dem Kantenbereich **80** und dem Inneren der Passage **13** verringern. Beim Einsetzen eines Tablars **8** mit einem Kantenbereich **80** haben die in der Passage **13** vorhandene zweite Nut **122** und Haltenase **124** keine Funktion.

### Figuren 9A bis 9C

Die Einbausituation einer in eine Tafel **60** eingesetzten Einzelschiene **1** ist in dieser Figurenfolge dargestellt. Zunächst hat man in die Tafel **60** eine horizontale, abgestufte Nut **602** eingebracht, die sich im gezeigten Beispiel nicht bis an den Aussenrand der Tafel **60** erstreckt. Auf der Tafelrückseite **601** liegt der Flansch **10** mit seinem unteren und oberen Flügel **102,103** sowie der Rückwand **104** auf. Die beiden Stege **11,12** und der Anschlag **121** ruhen im höheren Abschnitt der Nut **602,** während im niederen Nutabschnitt die Fortsätze **120,130** liegen. Zum Zweck des Kantenschutzes ist es vorteilhaft, wenn die Fortsätze **120,130,** welche zur Mündung der Passage **13** führen, aus der Tafelfrontseite **600** geringfügig hervorstehen. Am äusseren Ende der eingesetzten Einzelschiene **1** ist als Abschluss und zur Auskleidung des seitlichen Auslaufs der Nut **602** ein Endstück **115** eingefügt, dessen Bogensegment **117** die Fortsätze **120,130** überbrückt (s. Figur 2A).

### Figuren 10A bis 10D

Wie mit dem einseitigen Paneelelement **2** lassen sich auch mit dem zweiseitigen Paneelelement **3** höhere Flächen belegen, in dem mehrere solcher Elemente **3** übereinander zusammengefügt werden. Eine mit den Elementen **3** aufgebaute Präsentationswand hat Passagen **33,** die paarweise jeweils auf einem Höhenniveau gegenüber liegen, übereinander im Rastermass vorhanden sind und nach beiden Seiten der Präsentationswand münden, kann beidseits mit Tragarmen **7** und/oder Tablaren **8** bestückt werden (s. Figur 10A). Sind in einer Höhe von beiden Seiten der Präsentationswand Tragarme **7** in ein Paar von Passagen **33** eingehängt, so greift die Zunge **701** jeder Konsole **70** in die zugeordnete zweite Nut **322** ein und stützt sich an der angrenzenden ersten Auflage **1A** ab, wobei auf jeder Seite die Anschläge **706** auf der benachbarten Frontwand **34** aufsetzen (s. Figur 10B). Eine äquivalente symmetrische Anordnung ergibt sich, wenn in ein Paar von Passagen **33** von beiden Seiten Tablare **8** mit ihren Kantenbereichen **80** in die sich gegenüberstehenden Passagen **13** eingeschoben sind. Beide Vorderkanten **800** stossen an den Mittelsteg **37,** die Kantenbereiche **80** setzen auf der jeweiligen ersten Auflage **A1** auf bzw. werden von der zugehörigen zweiten Auflage **A2** nieder gehalten (s. Figur 10C). Es versteht sich, dass ein Paar von Passagen **33** kombiniert mit einem Tragarm **7** einerseits und einem Tablar **8** andererseits belegt werden kann.

Beim aufeinander stehenden Aneinanderfügen von zwei zweiseitigen Paneelelementen **3** stützen sich die beiden Nasen **341** des oberen Elements **3** auf den oberen Fortsätzen **320** des unteren Elements **3** ab. Zugleich dringen die Anschläge **321** mit den Hakenkonturen **325** des unteren Elements **3** in die Innenräume **343** des oberen Elements **3** ein und übergreifen dessen Nasen **345.** Die unteren Ausläufer der Frontwände **34** schliessen dabei mit den oberen Fortsätzen **320** ab, ohne in die Passagen **33** hineinzuragen. Die Dekolinien **340** des oberen und unteren Elements **3** ergänzen sich dabei, und man erhält einen optisch äusserlich nicht wahrnehmbaren Übergang (s. Figur 10D). Auf diese Weise lässt sich eine Vielzahl derartiger Paneelelemente **3** miteinander verbinden, um eine grössere Wandfläche zu errichten.

## Patentansprüche

1. Vorrichtung zum Aufhängen von Artikeln oder zur Halterung einer Ablage mit:
a) einem Trägerprofil **(1-3),** das eine von aussen zugängliche, als längslaufende Nut mündende Passage **(13,23,33)** aufweist und in eine Tragstruktur **(6)** einsetzbar ist;
b) einem Tragarm **(7)** mit einer vorn angeordneten Konsole **(70)**, die mit einem zur Spitze hin aufwärts gekrümmten Zungenabschnitt **(701)** frei endet; wobei
c) im Endzustand des in das Trägerprofil **(1-3)** eingehängten Tragarms **(7)** der Zungenabschnitt **(701)** arretiert in die Passage **(13,23,33)** eingreift;
d) die Passage **(13,23,33)** von einem unteren Steg **(11,21,31)** und einem oberen Steg **(12,22,32)** horizontal begrenzt wird und in der Tiefe an einem Wandsteg **(104,204,37)** endet;
e) im unteren Steg **(11,21,31)** eine erste Nut **(111,211,311)** liegt, die zur Passage **(13,23,33)** hin offen ist; und
f) im oberen Steg **(12,22,32)** eine zweite Nut **(122,222,322)** als sich nach oben erstreckende Hinterschneidung vorhanden ist, in welcher der Zungenabschnitt **(701)** im arretierten Endzustand eingreift, **dadurch gekennzeichnet, dass**
g) die zweite Nut **(122,222,322)** im Bereich der halben Tiefe der Passage **(13,23,33)** über der ersten Nut **(111,211,311)** liegt; und
h) die erste Nut zur Aufnahme einer Rutschsicherung **(119)** dient.

2. Vorrichtung nach Anspruch 1, **dadurch gekennzeichnet, dass**
a) das Zentrum der zweiten Nut **(122,222,322)** mit Versatz zur Mündung der Passage **(13,23,33)** vor dem Zentrum der ersten Nut **(111,211,311)** liegt;
b) vom oberen Steg **(12,22,32)** eine Haltenase **(124,224,324)** den hinteren Bereich der zweiten Nut **(122,222,322)** unterläuft;
c) vom oberen Steg **(12,22,32)** vor den Wandsteg **(104,204,37)** eine zweite Auflage **(A2)** ausgebildet ist; und
d) auf dem unteren Steg **(11,21,31),** nahe der Mündung der Passage **(13,23,33)** sich eine erste Auflage **(A1)** befindet.

3. Vorrichtung nach mindestens einem der Ansprüche 1 und 2, **dadurch gekennzeichnet, dass** in die Passage **(13,23,33)** der Kantenbereich **(80)** eines Tablars **(8)** einschiebbar ist, eingeschoben sich an den Auflagen **(A1 ,A2)** abstützt und das Herausziehen durch die Rutschsicherung **(119)** gehemmt wird.

4. Vorrichtung nach mindestens einem der Ansprüche 1 bis 3, **dadurch gekennzeichnet, dass** an den Wandsteg **(104,204,37)** angrenzend, sich von der Passage **(13,23,33)** in den oberen Steg **(12,22,32)** eine dritte Nut **(123,223,323)** erstreckt.

5. Vorrichtung nach mindestens einem der Ansprüche 1 bis 4, **dadurch gekennzeichnet, dass**
a) das Trägerprofil **(1)** als Einzelschiene **(1)** mit einer Passage **(13)** vorgesehen ist;
b) der Wandsteg **(104)** mittlerer Teil eines senkrecht zur Passage **(13,23,33)** stehenden Flanschs **(10)** ist, der sich nach unten und nach oben mit einem jeweiligen Flügel **(102,103)** verlängert; und
c) die Mündung der Passage **(13)** von Fortsätzen **(110,120)** der Stege **(11,12)** umgeben ist; und
d) sich vom Übergang zwischen dem oberen Steg **(12)** und dem zugehörigen Fortsatz **(120)** ein senkrechter Anschlag **(121)** erstreckt.

6. Vorrichtung nach mindestens einem der Ansprüche 1 bis 4, **dadurch gekennzeichnet, dass**
a) das Trägerprofil **(2)** als einseitiges Paneelelement **(2)** mit mehreren, nach einer Seite mündenden Passagen **(23)** vorgesehen ist;
b) die Stege **(21,22)** an der Mündung der Passagen **(23)** in Frontwände **(24)** übergehen, die sich jeweils zur nächsten Passagen **(23)** an den dort nächstliegenden Steg **(22,21)** anschliessen, ausgenommen der zuoberst und zuunterst am Paneelelement **(2)** vorhandene Steg **(22,21),** wo Anschlusskonturen **(225,241)** für die Verbindung mit einem nächsten gleichen Paneelelement **(2)** vorhanden sind;
c) die oberste Rückwand **(204)** sich mit einem Flügel **(203)** zu einem Flansch verlängert;
d) das Paneelelement **(2)** Schraubkanäle **(25,26)** aufweist; und
e) als oberer Abschluss für das einseitige Paneelelement **(2)** ein Abdeckelement **(4)** vorgesehen ist.

7. Vorrichtung nach mindestens einem der Ansprüche 1 bis 4, **dadurch gekennzeichnet, dass**
a) das Trägerprofil **(3)** als zweiseitiges Paneelelement **(3)** mit mehreren, paarweise nach beiden Seiten mündenden Passagen **(33)** vorgesehen ist;
b) die Stege **(31,32)** an der Mündung der Passagen **(33)** in Frontwände **(34)** übergehen, die sich jeweils zur nächsten Passagen **(33)** an den dort nächstliegenden Steg **(32,31)** anschliessen, ausgenommen der zuoberst und zuunterst am Paneelelement **(3)** vorhandene Steg **(32,31),** wo Anschlusskonturen **(325,341)** für die Verbindung mit einem nächsten gleichen Paneelelement (3) vorhanden sind;
c) das Paneelelement **(3)** Schraubkanäle **(35)** aufweist; und
d) als oberer Abschluss für das zweiseitige Paneelelement **(3)** ein Abdeckelement **(5)** vorgesehen ist.

8. Vorrichtung nach mindestens einem der Ansprüche 1 bis 7, **dadurch gekennzeichnet, dass** die Konsole **(70)** eines in das Trägerprofil **(1-3)** eingehängten Tragarms **(7)** sich mit dem Zungenabschnitt **(701)** auf der ersten Auflage **(A1)** abstützt, während die Konsole **(70)** mit einem Anschlag **(706)** auf den Frontwänden **(24,34)** oder auf der Frontseite **(600)** eines an die Einzelschiene **(1)** angefügten Paneels **(60)** aufsetzt.

## Claims

1. Arrangement for suspending articles or for securing a bearing means, having:
a) a carrier profile **(1-3)** which has an externally accessible passage **(13,23,33),** opening out as a longitudinally running groove, and can be inserted into a carrying structure **(6);**
b) a carrying arm **(7)** with a bracket **(70)** which is arranged at the front and terminates freely with a tongue portion **(701)** which is curved upwards in the direction of the tip; it being the case that
c) in the end state of the carrying arm **(7)** fitted into the carrier profile **(1-3),** the tongue portion **(701)** engages in an arrested state in the passage **(13,23,33);**
d) the passage **(13,23,33)** is bounded horizontally by a bottom crosspiece **(11,21,31)** and a top crosspiece **(12,22,32)** and terminates depthwise at a wall crosspiece **(104,204,37);**
e) the bottom crosspiece **(11,21,31)** contains a first groove **(111,211,311),** which is open in the direction of the passage **(13,23,33);** and
f) the top crosspiece **(12,22,32)** contains a second groove **(122,222,322)** as an upwardly extending undercut, in which the tongue portion **(701)** engages in the arrested end state, **characterized in that**
g) the second groove **(122,222,322),** halfway along the depth of the passage **(13,23,33),** is located above the first groove **(111,211,311);** and
h) the first groove serves for accommodating a slipping-prevention means **(119).**

2. Arrangement according to Claim 1, **characterized in that**
a) the centre of the second groove **(122,222,322)** is located in front of the centre of the first groove **(111,211,311),** with an offset in relation to the mouth of the passage **(13,23,33);**
b) from the top crosspiece **(12,22,32),** a retaining nose **(124,224,324)** runs beneath the rear region of the second groove **(122,222,322);**
c) a second rest **(A2)** is formed from the top crosspiece **(12,22,32),** in front of the wall crosspiece **(104,204,37);** and
d) a first rest **(A1)** is located on the bottom crosspiece **(11,21,31),** in the vicinity of the mouth of the passage **(13,23,33).**

3. Arrangement according to at least one of Claims 1 and 2, **characterized in that** the edge region **(80)** of a shelf **(8)** can be pushed into the passage **(13,23,33)** and, in the pushed-in state, is supported on the rests **(A1,A2),** and withdrawal is prevented by the slipping-prevention means **(119).**

4. Arrangement according to at least one of Claims 1 to 3, **characterized in that,** adjacent to the wall crosspiece **(104,204,37),** a third groove **(123,223,323)** extends into the top crosspiece **(12,22,32)** from the passage **(13,23,33).**

5. Arrangement according to at least one of Claims 1 to 4, **characterized in that**
a) the carrier profile **(1)** is provided in the form of an individual rail **(1)** with a passage **(13);**
b) the wall crosspiece **(104)** is the central part of a flange **(10)** which is located perpendicularly to the passage **(13,23,33)** and has a respective wing **(102,103)** extending it downwards and upwards; and
c) the mouth of the passage **(13)** is enclosed by extensions **(110,120)** of the crosspieces **(11,12);** and
d) a vertical stop **(121)** extends from the transition between the top crosspiece **(12)** and the associated extension **(120).**

6. Arrangement according to at least one of Claims 1 to 4, **characterized in that**
a) the carrier profile **(2)** is provided in the form of a single-sided panel element **(2)** with a plurality of passages **(23)** opening out on one side;
b) the crosspieces **(21,22),** at the mouth of the passages **(23),** merge into front walls **(24),** which each continue to the next passages **(23),** where they are adjoined by the next crosspiece **(22,21)** there, with the exception of the crosspiece **(22,21)** at the top and bottom of the panel element **(2),** where attachment contours **(225,241)** are provided for connection to the next, identical panel element **(2);**
c) the uppermost rear wall **(204)** is extended into a flange by way of a wing (**203**);
d) the panel element **(2)** has screw-connection channels **(25,26);** and
e) a covering element **(4)** is provided as a top termination for the single-sided panel element **(2).**

7. Arrangement according to at least one of Claims 1 to 4, **characterized in that**
a) the carrier profile **(3)** is provided in the form of a double-sided panel element **(3)** with a plurality of passages **(33)** opening out in pairs on both sides;
b) the crosspieces **(31,32),** at the mouth of the passages **(33),** merge into front walls **(34),** which each continue to the next passages **(33),** where they are adjoined by the next crosspiece **(32,31)** there, with the exception of the crosspiece **(32,31)** at the top and bottom of the panel element **(3),** where attachment contours **(325,341)** are provided for connection to the next, identical panel element **(3);**
c) the panel element **(3)** has screw-connection channels **(35);** and
d) a covering element **(5)** is provided as a top termination for the double-sided panel element **(3).**

8. Arrangement according to at least one of Claims 1 to 7, **characterized in that** the bracket **(70)** of a carrying arm (7) fitted into the carrier profile (1-3) is supported on the first rest **(A1)** by way of the tongue portion **(701),** while the bracket **(70)** is positioned by way of a stop **(706)** on the front walls **(24,34)** or on the front side **(600)** of a panel **(60)** attached to the individual rail **(1).**

## Revendications

1. Dispositif pour suspendre des articles ou pour fixer une tablette d'étagère, comprenant:
a) un profilé de support **(1-3),** qui présente un passage **(13,23,33)** accessible de l'extérieur, débouchant sous forme de rainure longitudinale, et qui peut être inséré dans une structure portante **(6);**
b) un bras porteur **(7)** avec une console disposée à l'avant **(70),** qui se termine à une extrémité libre par une portion de langue **(701)** recourbée vers le haut en forme de pointe;
c) la portion de langue **(701)** venant se bloquer en prise dans le passage **(13,23,33)** dans l'état final du bras porteur **(7)** suspendu dans le profilé de support **(1-3);**
d) le passage **(13,23,33)** étant limité horizontalement par une nervure inférieure **(11,21,31)** et une nervure supérieure **(12,22,32)** et se terminant en profondeur au niveau d'une nervure de paroi **(104,204,37);**
e) une première rainure **(111,211,311)** étant prévue dans la nervure inférieure **(11,21,31),** et étant ouverte vers le passage **(13,23,33);** et
f) une deuxième rainure **(122,222,322)** étant prévue dans la nervure supérieure **(12,22,32),** sous forme de contre-dépouille s'étendant vers le haut, dans laquelle la portion de langue **(701)** vient en prise dans l'état final bloqué, **caractérisé en ce que**
g) la deuxième rainure **(122,222,322)** se situe dans la région de la moitié de la profondeur du passage **(13,23,33)** au-dessus de la première rainure **(111,211,311);** et
h) la première rainure sert à recevoir une fixation anti-glissement **(119).**

2. Dispositif selon la revendication 1, **caractérisé en ce que**
a) le centre de la deuxième rainure **(122,222,322)** est disposé de manière décalée par rapport à l'embouchure du passage **(13,23,33)** avant le centre de la première rainure **(111,211,311);**
b) depuis la nervure supérieure **(12,22,32),** un ergot de retenue **(124,224,324)** passe en dessous de la région arrière de la deuxième rainure **(122,222,322);**
c) depuis la nervure supérieure **(12,22,32),** avant la nervure de paroi **(104,204,37),** un deuxième appui **(A2)** est constitué; et
d) sur la nervure inférieure **(11,21,31),** à proximité de l'embouchure du passage **(13,23,33),** se trouve un premier appui **(A1).**

3. Dispositif selon au moins l'une quelconque des revendications 1 et 2, **caractérisé en ce que** la région d'arête **(80)** d'une tablette **(8)** peut être enfoncée dans le passage **(13,23,33),** une fois enfoncée, s'appuie sur les appuis **(A1,A2),** et son retrait est empêché par la protection anti-glissement **(119).**

4. Dispositif selon au moins l'une quelconque des revendications 1 à 3, **caractérisé en ce qu'**une troisième rainure **(123,223,323)** adjacente à la nervure de paroi **(104,204,37)** s'étend depuis le passage **(13,23,33)** dans la nervure supérieure **(12,22,32).**

5. Dispositif selon au moins l'une quelconque des revendications 1 à 4, **caractérisé en ce que**
a) le profilé de support **(1)** est prévu sous forme de rail individuel **(1)** avec un passage **(13);**
b) la nervure de paroi **(104)** est la partie centrale d'une bride (10) s'étendant perpendiculairement au passage **(13,23,33),** qui se prolonge vers le bas et vers le haut par une aile respective **(102,103);** et
c) l'embouchure du passage **(13)** est entourée par des saillies **(110,120)** des nervures **(11,12);** et
d) une butée verticale **(121)** s'étend depuis la transition entre la nervure supérieure **(12)** et la saillie associée **(120).**

6. Dispositif selon au moins l'une quelconque des revendications 1 à 4, **caractérisé en ce que**
a) le profilé de support **(2)** est réalisé sous forme d'élément de panneau unilatéral **(2)** avec plusieurs passages **(23)** débouchant d'un côté;
b) les nervures **(21,22)** se prolongent au niveau de l'embouchure des passages **(23)** par des parois frontales **(24)** qui se raccordent à chaque fois aux passages suivants **(23)** sur la nervure suivante **(22,21),** à l'exception des nervures **(22,21)** disposées tout en haut et tout en bas sur l'élément de panneau **(2),** où des contours de raccordement **(225,241)** sont prévus pour la connexion à un élément de panneau identique suivant **(2);**
c) la paroi arrière supérieure **(204)** se prolonge par une aile **(203)** jusqu'à une bride;
d) l'élément de panneau **(2)** présente des canaux de vis **(25,26);** et
e) un élément de recouvrement **(4)** est prévu en tant que fermeture supérieure pour l'élément de panneau unilatéral **(2).**

7. Dispositif selon au moins l'une quelconque des revendications 1 à 4, **caractérisé en ce que**
a) le profilé de support **(3)** est réalisé sous la forme d'un élément de panneau bilatéral **(3)** comprenant plusieurs passages **(33)** débouchant par paire des deux côtés;
b) les nervures **(31,32)** au niveau de l'embouchure des passages **(33)** se prolongent par des parois frontales **(34),** qui se raccordent à chaque fois aux passages suivants **(33)** sur la nervure suivante **(32,31),** à l'exception des nervures **(32,31)** disposées tout en haut et tout en bas sur l'élément de panneau **(3),** où des contours de raccordement **(325,341)** sont prévus pour la connexion à un élément de panneau identique suivant **(3);**
c) l'élément de panneau **(3)** présente des canaux de vis **(35);** et
d) un élément de recouvrement **(5)** est prévu en tant que fermeture supérieure pour l'élément de panneau bilatéral **(3).**

8. Dispositif selon au moins l'une quelconque des revendications 1 à 7, **caractérisé en ce que** la console **(70)** d'un bras porteur **(7)** suspendu dans le profilé de support **(1-3)** s'appuie avec la portion de langue **(701)** sur le premier appui **(A1),** tandis que la console **(70)** se place avec une butée **(706)** sur les parois frontales **(24,34)** ou sur le côté frontal **(600)** d'un panneau **(60)** assemblé au rail individuel **(1).**
